# EUROPÄISCHE PATENTSCHRIFT

(11) **EP 1 052 350 B1**
(45) Veröffentlichungstag und Bekanntmachung des Hinweises auf die Patenterteilung: **27.06.2001**
(21) Anmeldenummer: 99124261.1
(22) Anmeldetag: 04.12.1999
(51) Int. Cl.: E05B 15/02, E05B 17/04

(54) **Schutzbeschlag für Türen**
Escutcheon for doors
Plaque de porte

(30) Priorität: 12.05.1999 DE 29908486 U
(43) Veröffentlichungstag der Anmeldung: 15.11.2000
(73) Patentinhaber: Schlosssicherungen Gera GmbH, 07548 Gera (DE)
(72) Erfinder: Riesel, Michael, 07570 Weida (DE); Hecht, Rosemarie, 07549 Gera (DE)
(74) Vertreter: Weidelt, Manfred, Dipl.-Ing.(FH)

(56) Entgegenhaltungen:
- EP-A- 0 810 340
- DE-A- 2 916 501
- DE-A- 3 310 762
- DE-U- 8 512 312
- DE-U- 9 202 670
- FR-A- 2 506 818

## Beschreibung

Die Erfindung betrifft die Gestaltung von Schutzbeschlägen für Außentüren unter Verwendung von Schließzylindern unabhängig von der Türblattdicke.

Schutzbeschläge an derartigen Türen sind dazu bestimmt, an einer Tür das Schloßgesperre und den Schließzylinder gegen unbefugte mechanische Manipulation mit dem Ziel des Eindringens in den durch die Tür gesicherten Raum zu schützen.

Herkömmliche Schutzbeschläge bestehen aus Außenschild, Innenschild. Verbindungselementen zwischen Innen- und Außenschild, Türdrücker am Innenschild und Türdrücker oder feststehendem Knauf am Außenschild. Im Außen- und im Innenschild sind Öffnungen eingebracht, die den Schließzylinder aufnehmen, der sich zwischen Außen- und Innenschild befindet. Die Länge des Schließzylinders wird vom Anwender entsprechend der Türflügeldicke und der Schutzbeschlagdicke ausgewählt. Dabei wird ein bündiges Abschließen des Schließzylinders angestrebt. Der Schließzylinder sollte über die angriffseitige Beschlagoberfläche weder vorstehen noch zurückliegen. Ist dies nicht möglich, darf der Schließzylinder maximal 3 mm gegenüber der Türflügeloberfläche oder der Schutzbeschlagoberfläche vor- oder zurückstehen.

Gemäß Gebrauchsmuster G 92 02 670.2 U 1 ist ein Beschlag für mit Einsteckschloß ausgerüstete Türen oder dergleichen bekannt, der ein Außenschild 9 mit drehbarem Knauf 18 und ein Innenschild 8 sowie eine Schließvorrichtung 17 zwischen Knauf 18 und Außenschild 9 aufweist. Das Innenschild 8 ist mit einem drehbaren Innenknauf 14 verbunden. Zwischen Knauf 18 und Innenknauf 14 befinden sich Dorne 20 und 28 in Teleskopanordnung.

Die Wahl der richtigen Schließzylinderlänge ist demzufolge Grundvoraussetzung für einen sicheren Schutz der betreffenden Tür. Die Ermittlung des genauen Maßes gestaltet sich für den Nichtfachmann sehr schwierig. Dieser muß wissen, wie sich die Türblattdicke in Außen- und Innenmaß teilt, welchen Beschlag er verwenden will. daß die Stärke des Außen- und des Innenschildes bei der Wahl des Schließzylinders berücksichtigt werden muß.

Die Erfindung stellt sich die Aufgabe, unter Vermeidung dieser Nachteile einen Schutzbeschlag mit Schließzylinder zu entwickeln, der für Außentüren unterschiedlichster Türblattdicke verwendbar ist und gegen unbefugte mechanische Manipulationen resistent ist.

Dies wird erfindungsgemäß durch die Merkmale des Anspruchs 1 gelöst.

In den Zeichnungen zeigen:
- Fig. 1: die Prinzipskizze in Explosivdarstellung eines an einer Außentür angebauten herkömmlichen Schutzbeschlages mit Schließzylinder
- Fig. 2: die Prinzipskizze in Explosivdarstellung eines an einer Außentür angebauten Schutzbeschlages mit im Knauf integriertem Schließzylinder
- Fig. 3: den Schnitt durch einen Schutzbeschlag nach Fig. 2 in Draufsicht

In Fig. 1 ist die Prinzipskizze eines herkömmlichen Schutzbeschlages mit Schließzylinder 7 in Explosivdarstellung dargestellt. Der Schutzbeschlag besteht aus einem Außenschild 1 mit Knopf 2, dem Einsteckschloß 3 mit Falle 13 und Riegel 14, dem Innenschild 4 mit Türdrücker 5 und Drückerstift 6 und dem Schließzylinder 7, der im zusammengebauten Zustand in die Lochungen 8 des Außenschildes 1 und Innenschildes 4 greift. Die Befestigungsschrauben 9 führen durch das Türblatt 10 und verbinden Außenschild 1 und Innenschild 4.

Fig. 2 stellt die Prinzipskizze des erfindungsgemäßen Schutzbeschlages mit einem Einsteckschloß 3 mit Falle 13 und Riegel 14 an einem Türblatt 10 in Explosivdarstellung dar. Dieser Schutzbeschlag besteht aus einem Außenschild 1 mit fest integriertem Schließzylinder 7, einem zwischen Außenknauf 11 und Innenknauf 15 gelagerten, der jeweiligen Türblattdicke anpaßbaren, kürzbaren, einteiligen, mit abzwickbaren Kerben versehenen Profilstab 16, der direkt mit einem in einem Schließbarteinsatz 18 gelagerten Schließbart 17 einschiebbar verbunden ist und einen Einschub 12, auf dem bei Bedarf der Name des Anwenders eingebracht werden kann, der einen lupenartigen und/oder beleuchtbaren Aufsatz aufweist. Am Innenschild 4 ist ein drehbarer Innenknauf 15 angebracht, der zum Betätigen des Riegels 14 mittels Profilstab 16 von innen dient.

Fig. 3 zeigt den Schnitt durch einen Schutzbeschlag nach Fig. 2. An der Außenseite des Türblattes 10 ist das Außenschild 1 mit Außenknauf 11, Schließzylinder 7 und Einschub 12 angebracht. An der Innenseite des Türblattes 10 ist das Innenschild 4 mit Türdrücker 5 und Innenknauf 15 befestigt. Der Profilstab 16 befindet sich zwischen Außenknauf 11 und Innenknauf 15 und ist das Kraftübertragungselement des Schließbartes 17 im Schließbarteinsatz 18, der im Einsteckschloß 3 mittels Senkschraube 19 befestigt und lagegesichert ist. Der Profilstab 16 weist abzwickbare Kerben auf, die entsprechend der Breite des Türblattes 10 dessen Länge bestimmen.

In herkömmlichen Schutzbeschlägen werden zwischen Außenschild 1 und Innenschild 4 Schließzylinder 7 eingesetzt, die mittels Senkschraube 19 im Einsteckschloß 3 fixiert und befestigt werden und dem Betätigen von Falle 13 und Riegel 14 dienen. Die Länge des Prolfilstabes 16 ist variabel einstellbar und richtet sich dabei nach der Dicke des Türblattes 10 und der Dicke des Außenschildes 1 und Innenschildes 4. Der Schließzylinder sollte bündig mit der angriffseitigen Oberfläche des Schutzbeschlages sein. Das heißt. er darf weder über das Außenschild 1 heraus- noch zurückstehen. Da die Längen des Schließzylinders 7 nicht stufenlos wählbar sind, ist das nicht immer gegeben. Für diesen Fall sollte der Schließzylinder 7 maximal 3 mm gegenüber der Oberfläche des Außenschildes 1 vor- oder zurückstehen. Alle diese Faktoren sind vom Anwender bei der Wahl des Schutzbeschlages und des zugehörigen Schließzylinders 7 zu berücksichtigen. Die Hersteller und Anbieter von Sicherheitstechnik haben entsprechend viele unterschiedlich lange Schließzylinder 7 im Sortiment.

Im erfindungsgemäßen Schutzbeschlag ist ein in seiner Länge festgelegter Schließzylinder 7 im Außenknauf 11 des Außenschildes 1 integriert. Beim Öffnen der Tür von außen wird die Drehbewegung des Schlüssels im Schließzylinder 7 über den Profilstab 16 auf den Schließbart 17 übertragen, welcher im Schließbarteinsatz 18 des Einsteckschlosses 3 drehbar gelagert ist und Falle 13 und Riegel 14 betätigt. Von der Innenseite der Tür aus erfolgt die Betätigung der Falle 13 entweder mit dem Türdrücker 5 oder dem Innenknauf 15. Das Verschließen der Tür von innen wird durch Drehung des Innenknaufes 15 erreicht, welcher über den Profilstab 16 und Schließbart 17 den Riegel 14 bewegt.

Eine weitere Verbesserung der Erfindung ist, daß auf den Türdrücker 5 verzichtet werden kann, da das öffnen und Schließen der Tür von innen bereits mit dem Innenknauf' 15 erfolgen kann.

Ein weiterer Vorteil der Erfindung ist, daß mittels des Einschubes 12 der Inhabername der Wohnung/des Gebäudes sichtbar. z. B. vergrößerbar und/oder beleuchtbar wiedergegeben werden kann und ein zusätzliches Namensschild entfällt.

Die Länge des Schließzylinders 7 wird durch dieses Prinzip wesentlich verkürzt.

Weiterhin könnten das Außenschild 1 und das Innenschild 4 ganz entfallen, indem der Außenknauf 11 und der Innenknauf 15 die Funktion des Außenschildes 1 und Innenschildes 4 mit übernehmen.

### Aufstellung der verwendeten Bezugszeichen

- 1: Außenschild
- 2: Knopf
- 3: Einsteckschloß
- 4: Innenschild
- 5: Türdrücker
- 6: Drückerstift
- 7: Schließzylinder
- 8: Lochungen für Schließzylinder
- 9: Befestigungsschraube
- 10: Türblatt
- 11: Außenknauf
- 12: Einschub
- 13: Falle
- 14: Riegel
- 15: Innenknauf
- 16: Profilstab
- 17: Schließbart
- 18: Schließbarteinsatz
- 19: Senkschraube

## Patentansprüche

1. Schutzbeschlag mit Schließzylinder (7) und *einem an einem* Innenschild (4) angeordneten drehbaren und betätigbaren Innenknauf (15), **dadurch gekennzeichnet,** dass dieser
- aus einem Außenschild (1) mit fest verbundenem Außenknauf (11) und in diesem fest integrierten Schließzylinder (7) besteht, wobei das Außenschild (1) einen Einschub (12) aufweist,
- einen zwischen Außenknauf (11) und Innenknauf (15) gelagerten, der jeweiligen Türblattdicke anpaßbaren, kürzbaren, einteiligen, *mit abzwickbaren Kerben versehenen* Profilstab (16) aufweist, der direkt mit *einem in einem* Schließbarteinsatz (18) gelagerten Schließbart (17) einschiebbar verbunden ist.

2. Schutzbeschlag nach Anspruch 1, **dadurch gekennzeichnet,** dass der Einschub (12) einen lupenartigen und/oder beleuchtbaren Aufsatz aufweist.

3. Schutzbeschlag nach Ansprüchen 1 und 2, **dadurch gekennzeichnet**, dass das Außenschild (1) klinkenlos angeordnet ist.

## Claims

1. Protective fitting having a locking cylinder (7) and a rotatable and actuable inner knob (15) arranged on an inner plate (4), characterized in that the said protective fitting
- comprises an outer plate (1) with a fixedly connected outer knob (11) and a locking cylinder (7) integrated fixedly in the latter, the outer plate (1) having a push-in part (12),
- has a shortenable, single-part profiled bar (16) which is mounted between the outer knob (11) and inner knob (15), can be matched to the particular door-leaf thickness, is provided with notches, which can be pinched off, and is connected in a retractable manner directly to a locking bit (17) mounted in a locking-bit insert (18).

2. Protective fitting according to Claim 1, characterized in that the push-in part (12) has a top which is in the style of a magnifying glass and/or can be illuminated.

3. Protective fitting according to Claims 1 and 2, characterized in that the outer plate (1) is arranged without a latch.

## Revendications

1. Ferrure de protection avec cylindre de fermeture (7) et un bouton intérieur (15) actionnable et rotatif disposé sur une plaque intérieure (4),
caractérisée en ce que celle-ci
- se compose d'une plaque extérieure (1) avec un bouton extérieur (11) fixe et un cylindre de fermeture (7) intégré fixement dans celui-ci, la plaque extérieure (1) présentant une pièce insérée (12),
- présente une tige profilée (16) en une pièce, raccourcissable, adaptable à l'épaisseur respective du vantail de porte, logée entre le bouton extérieur (11) et le bouton intérieur (15), et pourvue d'encoches de rupture, qui est directement assemblée de façon coulissante à une came de fermeture (17) logée dans une cage de came de fermeture (18).

2. Ferrure de protection suivant la revendication 1, caractérisée en ce que la pièce insérée (12) présente une garniture en loupe grossissante et/ou éclairable.

3. Ferrure de protection suivant les revendications 1 et 2, caractérisée en ce que la plaque extérieure (1) est montée sans poignée.
